# EUROPÄISCHE PATENTSCHRIFT

(11) **EP 3 604 711 B1**
(45) Veröffentlichungstag und Bekanntmachung des Hinweises auf die Patenterteilung: **17.08.2022**
(21) Anmeldenummer: 19184572.6
(22) Anmeldetag: 05.07.2019
(51) Int. Cl.: E04H 4/14, E04H 4/12

(54) **SKIMMER**
SKIMMER
SYSTÈME DE FILTRATION DE SURFACE

(30) Priorität: 31.07.2018 DE 202018104394 U
(43) Veröffentlichungstag der Anmeldung: 05.02.2020
(73) Patentinhaber: MTS Produkte für den Schwimmbadbau und die Unterwassertechnik GmbH, 40885 Ratingen (DE)
(72) Erfinder: Schydlo, Marc, 47269 Duisburg (DE)
(74) Vertreter: Patentanwälte Vomberg & Schart

(56) Entgegenhaltungen:
- EP-A1- 2 224 077
- DE-A1-102016 125 061
- US-A1- 2006 042 689
- US-A1- 2017 335 585
- US-B1- 6 210 568

## Beschreibung

Die Erfindung betrifft einen Skimmer für ein mit Wasser gefülltes Becken, insbesondere Schwimmbecken, mit einem Gehäuse, das mindestens eine, in Höhe des Flüssigkeitsspiegels oder darunterliegende Einlauföffnung besitzt, mit einem einstellbaren Schwimmwehr und einem Skimmerkorb, sowie mit mindestens einer an oder im Gehäuse angeordneten Lampe, die aus mehreren LED besteht.

Die vorliegende Erfindung betrifft Skimmer mit einer oder zwei übereinanderliegenden Einbauöffnungen.

Skimmer dienen dazu, auf der Wasseroberfläche schwimmende Verschmutzungen, insbesondere Blätter, Pollen, Nadeln oder ähnliche zumindest kurzzeitig aufschwimmende Stoffe aufzusaugen, womit verhindert wird, dass solche Stoffe absinken und das Wasser mit Nährstoffen anreichern, die beispielsweise das Algenwachstum fördern können. Neben den schwimmfähigen Oberflächenabsaugern, die häufig in Teichen eingesetzt werden, sind insbesondere in Schwimmbecken die in der Deckenwandung eingebauten Skimmer eingesetzt. Das Oberflächenwasser wird mittels einer unterhalb eines Abflusses angeordneten Pumpe abgepumpt. Grobe Schmutzpartikel werden in dem Skimmerkorb aufgefangen. Das Wasser durchläuft vorzugsweise einen Wasserfilter, bevor es wieder in das Becken zurückgepumpt wird. Der Wasserabfluss über einen Skimmer wird durch ein zumeist schwenkbar angeordnetes Wehr gesteuert.

Die DE 10 2016 125 061 A1 beschreibt einen Skimmer der eingangs beschriebenen Art, dessen Gehäuse unterhalb der Einbauöffnung, aber oberhalb des Skimmerbodens eine zweite Einbauöffnung aufweist, die ein Trockenlaufen der Pumpe im Betrieb wirkungsvoll verhindert.

Die US 2006/0042689 A1 beschreibt einen Skimmer, der das abgesaugte Wasser als Wasserfall in den Skimmer zurückführt. Im Skimmerinnenraum ist eine Lichtquelle mit mehreren Leuchtdioden angeordnet, die zur Beleuchtung des Wasserfalls dient.

Die US 6,210,568 B1 beschreibt die Kombination eines Skimmers mit einer Wasserfallvorrichtung, die dazu dient, einem aus einem Becken entnommenen Wasserstrom auf eine Höhe oberhalb des Wasserspiegels im Becken zu führen und in Form eines Wasserfalls in das Skimmerinnere abzulassen. Im Gehäuseinnenraum ist eine Lichtquelle angeordnet, die den Wasserfall von der Rückseite her beleuchtet.

Die US 2017/0335585 A1 beschreibt eine modulare Skimmer-Frontplattenabdeckung mit einer integrierten Unterwasserbeleuchte. Die Frontplattenabdeckung wird auf die Frontplatte eines Skimmers geclipst und besitzt einen Hohlraum, in dem eine Lichtquelle, die eine LED sein kann, angeordnet ist.

Daneben sind Unterwasserscheinwerfer bekannt, die entweder in der Beckenwandung eines Schwimmbeckens oder auf dem Schwimmbeckenboden eingelassen sind. Solche Scheinwerfer sollen im Regelfall für eine gleichmäßige Ausleuchtung des Schwimmbeckens sorgen. Eine solche Beleuchtung verhindert jedenfalls nicht, dass die Skimmeröffnung als dunkler Hohlraum erscheint, der unangenehme Assoziationen beim Betrachter auslöst. Je nach Anordnung der Scheinwerfer in einem Schwimmbecken wird durch einen entsprechenden Schattenwurf dieser Eindruck sogar noch verstärkt.

Zudem wird auch häufig die konventionelle Schwimmbadbeleuchtung als eintönig und trist empfunden. Es ist Aufgabe der vorliegenden Erfindung, hier Abhilfe zu schaffen.

Diese Aufgabe wird durch die Maßnahme nach Anspruch 1 gelöst. Durch die auf einem streifenförmigen Träger angeordnete LED am oder im Gehäuse, insbesondere an der Gehäuseseitenwand oder der Gehäuserückwand lassen sich wirkungsvolle Effekte erzielen. Zunächst wird der im herkömmlichen Skimmer vorhandene Dunkelraum durch die Ausleuchtung beseitigt. Je nach Anordnung der Lampe können hierbei Reflektionen an der Wasseroberfläche entstehen, die insbesondere bei bewegtem Wasser zu angenehmen bewegten Bildern führen. Als Nebeneffekt kann zum Beispiel ein verklemmtes Wehr oder ein im Wehr verklemmter Zweig leicht geortet und beseitigt werden.

Nach einer alternativen Ausgestaltung der Erfindung ist mindestens eine Lampe an der Gehäusefrontwand oder an einer das Gehäuse umrahmenden Blende angeordnet, vorzugsweise dergestalt, dass die Lampe über ein einstellbares Winkelmaß schwenkbar ist. Durch diese Maßnahme lassen sich gewisse Licht-Spot-Effekte einstellen, zum Beispiel in Teichen dergestalt, dass bestimmte am Boden liegende Steine, Skulpturen oder ähnliches angestrahlt werden.

Die LED hat gegenüber herkömmlichen Lichtquellen erhebliche Vorteile. In Swimmingpools und Teichen ist die lange Lebensdauer einer LED von besonderer Bedeutung, weil hierdurch insbesondere kostspielige Wartungsarbeiten durch einen Austausch der Beleuchtung entfallen. LED sind auch stoß- und schlagfest sowie energiesparend. Vorzugsweise wird der streifenförmige Träger mit mehreren LED durch Kleben oder Klemmen an der Skimmergehäusefront oder im Skimmergehäuseinneren befestigt.

Nach einer Weiterbildung der Erfindung sind die verwendeten Lampen oder die Lampe so ausgestaltet, so dass dich unterschiedliche Farbmischungen erzeugen lassen. Hierunter sind sich ändernde Farben, die ein Spektrum durchlaufen ebenso angesprochen wie monochrome Strahler, deren Lichtfarbe durch Umschaltung, zum Beispiel von rot auf grün geändert werden kann.

Weitere Ausgestaltungen der Erfindung sind in den Zeichnungen dargestellt. Es zeigen:
- Fig. 1: eine Querschnittsansicht des Skimmers als Einbauteil in einer Beckenwand und
- Fig. 2: eine Frontansicht des Skimmers.

In einem Schwimmbecken oder Teich ist unterhalb eines Beckenrandsteines 10 ein Skimmer 11 eingebaut, der eine obere Einlauföffnung 12 sowie eine darunterliegende Einlauföffnung 13 besitzt. Beide Öffnungen 12, 13 liegen in einem oberen Skimmerhohlraum 14, in dem ein Skimmerkorb 19 am Rand einer Einbuchtung 20 des Gehäuses eingehängt ist. Dieser Skimmerkorb dient dazu, grobe Festkörperpartikel wie Blätter aufzufangen. Der Skimmerkorb 19 ist perforiert, so dass über eine nicht dargestellte Pumpe in den Ablauf 22, der durch einen Stutzen 21 gebildet wird, fließendes Wasser abzupumpen ist. Das abgepumpte Wasser wird in herkömmlicher Weise einem Filter zugeleitet und anschließend wieder in das Schwimmbecken zurückgeführt. Im Skimmer 11 ist ferner ein Schwimmwehr 16 vorgesehen, das schwenkbar angelenkt ist und über welches der Wasserabfluss steuerbar ist. Die Wasseroberfläche ist durch die gewellte Linie 17 angedeutet. Das Skimmergehäuse 18 besitzt zwei Einlauföffnungen 12 und 13, die, wie insbesondere aus Fig. 2 ersichtlich übereinander angeordnet sind. Beide Öffnungen sind oberhalb des Skimmerkorbes 19 angeordnet, so dass gewährleistet ist, dass auch das über die untere Einlauföffnung 13 fließende Wasser den Skimmerkorb durchlaufen muss. Die Lage der unteren Einlauföffnung 13 ist so gewählt, dass auch das über die untere Einlauföffnung 13 fließende Wasser den Skimmerkorb durchlaufen muss. Die Lage der unteren Einlauföffnung 13 ist so gewählt, dass diese unter Berücksichtigung der auftretenden Schwankungen der Flüssigkeitshöhe in dem Becken stets unterhalb der Wasseroberfläche liegt, so dass in jedem Fall ein Trockenlaufen der Pumpe im Betrieb verhindert werden kann.

In einer ersten Ausführungsvariante sind in Fig. 1 nebeneinander angeordnete Lampen, insbesondere LED 23 zu erkennen, die an der Gehäuserückwand befestigt sind und der Ausleuchtung des Skimmerhohlraums 14 dienen. Die LEDs sind zum Teil oberhalb und zum Teil unterhalb der Wasseroberfläche 17 angeordnet. Alternativ oder zusätzlich können in die Blende 15 Scheinwerferspots 24 eingelassen sein, die über ein Kugelgelenk ausrichtbar und somit geeignet sind, eine kleine Fläche anzustrahlen. Hierdurch ist es insbesondere möglich, einzelne, im Teich oder in einem Schwimmbecken arrangierte dekorative Gegenstände separat anzustrahlen. Die beschriebenen Lampen 34, 34 können ggf. in vorhandenen Skimmern nachgerüstet werden.

## Patentansprüche

1. Skimmer für ein mit Wasser gefülltes Becken, insbesondere Schwimmbecken, mit einem Gehäuse (18), das mindestens eine in Höhe des Flüssigkeitsspiegels (17) oder darunterliegende Einbauöffnung (12, 13) besitzt, mit einem einstellbaren Schwimmwehr (16) und einem Skimmerkorb (19), sowie mit mindestens einer am oder im Gehäuse angeordneten Lampe (23, 24), die aus mehreren LED besteht,
**dadurch gekennzeichnet, dass**
die LED (23) auf einem streifenförmigen Träger angeordnet sind.

2. Skimmer nach Anspruch 1, **dadurch gekennzeichnet, dass** mindestens eine Lampe (23) an der Gehäuseseitenwand und/oder der Gehäuserückwand angeordnet ist.

3. Skimmer nach Anspruch 1 oder 2, **dadurch gekennzeichnet, dass** mindestens eine Lampe (24) an der Gehäusefrontwand oder an einer das Gehäuse (18) umrahmenden Blende (15) angeordnet ist.

4. Skimmer nach einem der Ansprüche 1 bis 3, **dadurch gekennzeichnet, dass** die Lampe (23, 24) oder die Lampen (23, 24) unterschiedliche Farbmischungen erzeugen können.

## Claims

1. Skimmer for a pool filled with water, in particular a swimming pool, with a housing (18) that has at least one inlet opening (12, 13) lying at the level of the liquid level or below it, with an adjustable swimming wear (16) and a skimmer basket (19) as well as at least one lamp arranged onto or in the housing and consisting of several LED,
**characterized in that**
the LED (23) are arranged on a strip-shaped carrier.

2. Skimmer according to claim 1, **characterized in that** at least one lamp (23) is arranged on the housing side wall and/or on the housing back wall.

3. Skimmer according to claim 1 or 2, **characterized in that** at least one lamp (24) is arranged on the housing front wall or on a bezel framing the housing (18).

4. Skimmer according to one of the claims 1 to 3, **characterized in that** the lamp (23, 24) or the lamps (23, 24) can generate different colour mixes.

## Revendications

1. Skimmer pour un bassin rempli d'eau, en particulier une piscine, avec un boîtier (18) qui présente au moins une ouverture d'installation (12, 13) située à la hauteur du niveau de liquide (17) ou en dessous de celui-ci, avec un barrage flottant (16) réglable et un panier de skimmer (19), ainsi qu'avec au moins une lampe (23, 24) qui est disposée sur le ou à l'intérieur du boîtier et est constituée d'une pluralité de DELs, **caractérisé par** le fait les DELs (23) sont disposées sur un support en forme de bande.

2. Skimmer selon la revendication 1, **caractérisé par le fait qu'**au moins une lampe (23) est disposée sur la paroi latérale de boîtier et/ou sur la paroi arrière de boîtier.

3. Skimmer selon la revendication 1 ou 2, **caractérisé par le fait qu'**au moins une lampe (24) est disposée sur la paroi avant de boîtier ou sur un cache (15) encadrant le boîtier (18).

4. Skimmer selon l'une quelconque des revendications 1 à 3, **caractérisé par le fait que** la lampe (23, 24) ou les lampes (23, 24) peuvent produire des mélanges de couleurs différents.
